# EUROPÄISCHE PATENTSCHRIFT

(11) **EP 3 491 656 B1**
(45) Veröffentlichungstag und Bekanntmachung des Hinweises auf die Patenterteilung: **13.05.2020**
(21) Anmeldenummer: 17761513.5
(22) Anmeldetag: 05.09.2017
(51) Int. Cl.: H01H 33/662

(54) **VAKUUMSCHALTER**
VACUUM SWITCH
INTERRUPTEUR À VIDE

(30) Priorität: 23.09.2016 DE 102016218316
(43) Veröffentlichungstag der Anmeldung: 05.06.2019
(73) Patentinhaber: Siemens Aktiengesellschaft, 80333 München (DE)
(72) Erfinder: JÄNICKE, Lutz-Rüdiger, 15831 Mahlow (DE)
(86) Internationale Anmeldenummer: PCT/EP2017/072178
(87) Internationale Veröffentlichungsnummer: WO 2018/054677

(56) Entgegenhaltungen:
- EP-A1- 0 204 180
- EP-A1- 1 443 537
- EP-A1- 1 675 143
- WO-A1-03/071567
- FR-A1- 2 971 884

## Beschreibung

Die Erfindung betrifft einen Vakuumschalter.

Insbesondere betrifft die Erfindung Vakuumschalter, die als Freiluftschalter ausgebildet sind. Ein Vakuumschalter nach dem Oberbegriff des Anspruchs 1, wie z. B. aus der WO 03/071567 A1 bekannt ist, weist eine Vakuumröhre auf, in denen Schaltelemente relativ zueinander bewegbar sind. Vakuumröhren weisen eine geringe mechanische Biegefestigkeit auf und müssen daher geeignet geschützt und gestützt werden, insbesondere wenn sie in Freiluftschaltern verwendet werden.

Der Erfindung liegt die Aufgabe zugrunde, einen Vakuumschalter anzugeben, der insbesondere hinsichtlich der Stützung der Vakuumröhre verbessert ist.

Die Aufgabe wird erfindungsgemäß durch die Merkmale des Anspruchs 1 gelöst.

Vorteilhafte Ausgestaltungen der Erfindung sind Gegenstand der Unteransprüche.

Ein erfindungsgemäßer Vakuumschalter umfasst zwei voneinander beabstandete Sockel, eine zwischen den Sockeln angeordnete und mit beiden Sockeln verbundene Vakuumröhre, ein in der Vakuumröhre angeordnetes erstes Schaltelement, ein zweites Schaltelement, das zwischen einer ersten Schaltstellung, in der es in galvanischem Kontakt mit dem ersten Schaltelement steht, und einer zweiten Schaltstellung, in der es von dem ersten Schaltelement getrennt ist, bewegbar ist, und mehrere stabförmige Stützelemente, die jeweils einen mit einem ersten Sockel verbundenen ersten Endabschnitt und einen mit dem zweiten Sockel verbundenen zweiten Endabschnitt aufweisen, so dass die Sockel und Stützelemente einen die Vakuumröhre umgebenden und tragenden Stützkäfig bilden.

Die Erfindung sieht also vor, die Vakuumröhre durch einen Stützkäfig zu stützen, der aus den Sockeln und den Stützelementen gebildet wird. Der Stützkäfig schützt die Vakuumröhre vorteilhaft gegen mechanische Belastungen. Dadurch eignet sich ein erfindungsgemäßer Vakuumschalter insbesondere vorteilhaft als Freiluftschalter. Ein Einbau der Vakuumröhre in einen sie schützenden Hohlisolator wie bei vielen herkömmlichen Freiluft-Vakuumschaltern entfällt vorteilhaft.

Eine Ausgestaltung der Erfindung sieht vor, dass Stützelemente schräg zu einer Längsachse der Vakuumröhre verlaufen. Durch einen Verlauf von Stützelementen schräg zu der Längsachse der Vakuumröhre kann die mechanische Festigkeit des von den Stützelementen und Sockeln gebildeten Stützkäfigs vorteilhaft erhöht werden.

Eine weitere Ausgestaltung der Erfindung sieht vor, dass Stützelemente sich überkreuzend angeordnet sind. Durch eine sich überkreuzende Anordnung von Stützelementen kann die mechanische Festigkeit des von den Stützelementen und Sockeln gebildeten Stützkäfigs ebenfalls vorteilhaft erhöht werden.

Eine weitere Ausgestaltung der Erfindung sieht vor, dass die Stützelemente aus einem elektrisch isolierenden Material gefertigt sind. Dadurch wird vorteilhaft vermieden, dass die Stützelemente elektrische Spannungen oder Ströme zwischen den Sockeln übertragen.

Eine weitere Ausgestaltung der Erfindung sieht vor, dass der erste Sockel starr mit dem ersten Schaltelement verbunden ist. Dadurch wirkt der erste Sockel vorteilhaft auch als Träger des ersten Schaltelements.

Eine weitere Ausgestaltung der Erfindung sieht vor, dass der zweite Sockel eine Sockelausnehmung aufweist, durch die das zweite Schaltelement aus einem von dem zweiten Sockel umgebenen Gasraum geführt ist und in die Vakuumröhre hineinragt. Dadurch wirkt der zweite Sockel vorteilhaft auch als Führung des zweiten Schaltelements.

Eine weitere Ausgestaltung der Erfindung sieht einen in der Vakuumröhre angeordneten Faltenbalg vor. Ein erstes Faltenbalgende des Faltenbalgs ist an dem zweiten Schaltelement befestigt. Ein zweites Faltenbalgende des Faltenbalgs ist an einem an dem zweiten Sockel anliegenden Boden der Vakuumröhre befestigt und umschließt eine zu der Sockelausnehmung in dem zweiten Sockel korrespondierende Bodenausnehmung in dem Boden der Vakuumröhre. Der Faltenbalg dichtet das Innere der Vakuumröhre vorteilhaft gegen den Gasraum ab.

Eine weitere Ausgestaltung der Erfindung sieht eine zwischen dem Boden der Vakuumröhre und dem zweiten Sockel angeordnete Dichtung vor. Die Dichtung ist beispielsweise ein Dichtring, der in eine ringförmig um die Sockelausnehmung verlaufende Vertiefung in einer vakuumröhrenseitigen Sockeloberfläche des zweiten Sockels eingesetzt ist. Die Dichtung dichtet den Bereich zwischen dem Boden der Vakuumröhre und dem zweiten Sockel vorteilhaft gegen ein Austreten von Gas aus dem Gasraum ab.

Eine weitere Ausgestaltung der Erfindung sieht einen Isoliermantel vor, der die Vakuumröhre und die beiden Sockel ummantelt. Der Isoliermantel schützt den Vakuumschalter vorteilhaft gegen Umwelteinflüsse, insbesondere bei einer Verwendung des Vakuumschalters als Freiluftschalter. Da die Vakuumröhre durch den von den Stützelementen und Sockeln gebildeten Stützkäfigs gestützt und geschützt wird, braucht der Isoliermantel keine die Vakuumröhre stützende und schützende Funktion auszuüben und kann daher vergleichsweise einfach ausgelegt und gestaltet werden.

Eine weitere Ausgestaltung der Erfindung sieht vor, dass die Stützelemente durch den Isoliermantel verlaufen. Dadurch kann der Isoliermantel direkt an der Vakuumröhre anliegen, so dass kein zusätzliches Isoliergas im Bereich um die Vakuumröhre erforderlich ist.

Eine weitere Ausgestaltung der Erfindung sieht vor, dass der Isoliermantel zumindest überwiegend aus einem elektrisch isolierenden Material gefertigt ist. Dabei können dem elektrisch isolierenden Material des Isoliermantels resistiv wirkende Komponenten und/oder kapazitiv wirkende Komponenten beigefügt sein. Dies ermöglicht, das von dem Vakuumschalter erzeugte elektrische Feld durch Beifügung von resistiv wirkenden Komponenten und/oder kapazitiv wirkenden Komponenten zu dem elektrisch isolierenden Material des Isoliermantels in einem Bereich oder mehreren Bereichen des Isoliermantels zu beeinflussen.

Eine weitere Ausgestaltung der Erfindung sieht wenigstens eine Steuerelektrode vor, die an einer Außenseite der Vakuumröhre oder eines Sockels angeordnet ist. Auch dadurch kann das von dem Vakuumschalter erzeugte elektrische Feld vorteilhaft beeinflusst werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit einer Zeichnung näher erläutert werden. Dabei zeigt die einzige Figur eine schematische Schnittdarstellung eines Vakuumschalters 1.

Der Vakuumschalter 1 umfasst zwei voneinander beabstandete Sockel 3, 5, eine Vakuumröhre 7, zwei Schaltelemente 9, 11, zwei Befestigungsflansche 13, 15, mehrere stabförmige Stützelemente 17, einen Faltenbalg 19, eine Dichtung 21, einen Isoliermantel 23 und mehrere Steuerelektroden 25.

Die Vakuumröhre 7 ist zwischen den Sockeln 3, 5 angeordnet und mit beiden Sockeln 3, 5 verbunden.

Jeder Sockel 3, 5 ist im Wesentlichen als ein Hohlzylinder ausgebildet, dessen Zylinderachse mit einer Längsachse 26 des Vakuumschalters 1 zusammenfällt und dessen von der Vakuumröhre 7 abgewandtes Ende offen ist und einen nach außen abstehenen ringförmigen Sockelflansch 27, 29 aufweist.

Das der Vakuumröhre 7 zugewandte Ende eines ersten Sockels 3 ist verschlossen ausgebildet. An diesem Ende ist vakuumröhrenseitig ein erstes Schaltelement 9 angeordnet, das entlang der Längsachse 26 in der Vakuumröhre 7 verläuft.

Der zweite Sockel 5 umgibt einen Gasraum 31. Das der Vakuumröhre 7 zugewandte Ende des zweiten Sockels 5 weist eine Sockelausnehmung 33 auf, durch die ein zweites Schaltelement 11 geführt ist und aus dem Gasraum 31 in die Vakuumröhre 7 hineinragt.

Das zweite Schaltelement 11 verläuft entlang der Längsachse 26 und ist zwischen einer ersten Schaltstellung, in der es in galvanischem Kontakt mit dem ersten Schaltelement 9 steht, und einer zweiten Schaltstellung, in der es von dem ersten Schaltelement 9 getrennt ist, bewegbar. Die beiden Schaltelemente 9, 11 weisen einander zugewandte stempelartige Kontaktbereiche 35, 37 auf, die in der ersten Schaltstellung aneinander anliegen. Die Vakuumröhre 7 ist im Bereich der Kontaktbereiche 35, 37 breiter ausgeführt als in den an die Sockel 3, 5 angrenzenden Bereichen.

Die Vakuumröhre 7 weist einen an dem zweiten Sockel 5 anliegenden Boden 39 auf, der eine zu der Sockelausnehmung 33 in dem zweiten Sockel 5 korrespondierende Bodenausnehmung 41 aufweist. Der Faltenbalg 19 ist in der Vakuumröhre 7 angeordnet. Ein erstes Faltenbalgende 43 des Faltenbalgs 19 ist an dem zweiten Schaltelement 11 befestigt. Ein dem ersten Faltenbalgende 43 gegenüber liegendes zweites Faltenbalgende 45 ist an dem Boden 39 der Vakuumröhre 7 befestigt und umgibt die Bodenausnehmung 41 in dem Boden 39. Der Faltenbalg 19 verschließt das Innere der Vakuumröhre 7 gegen den Gasraum 31.

Die Dichtung 21 ist zwischen dem Boden 39 der Vakuumröhre 7 und dem zweiten Sockel 5 angeordnet und dichtet den Bereich zwischen dem Boden 39 der Vakuumröhre 7 und dem zweiten Sockel 5 gegen ein Austreten von Gas aus dem Gasraum 31 ab. Die Dichtung 21 als ein Dichtring ausgebildet, der in eine ringförmig um die Sockelausnehmung 33 verlaufende Vertiefung 46 in einer vakuumröhrenseitigen Sockeloberfläche des zweiten Sockels 5 eingesetzt ist.

Ein erster Befestigungsflansch 13 ist an dem Sockelflansch 27 des ersten Sockels 3 angeordnet. Der zweite Befestigungsflansch 15 ist an dem Sockelflansch 29 des zweiten Sockels 5 angeordnet. Über die Befestigungsflansche 13, 15 kann der Vakuumschalter 1 mit anderen Bauteilen verbunden werden.

Der Isoliermantel 23 ummantelt die Vakuumröhre 7 und die Sockel 3, 5. Der Isoliermantel 23 weist schirmartig nach außen abstehende Lamellen 47 auf, die beispielsweise ringförmig um die Längsachse 26 verlaufen. Der Isoliermantel 23 ist zumindest überwiegend aus einem elektrisch isolierenden Material, beispielsweise aus einem Silikon, gefertigt. Dem elektrisch isolierenden Material können in einem oder mehreren Bereichen des Isoliermantels 23 resistiv wirkende Komponenten und/oder kapazitiv wirkende Komponenten beigefügt sein, um ein elektrisches Feld des Vakuumschalters 1 zu beeinflussen. Als eine resistiv wirkende Komponente kann beispielsweise Kohlenstoff verwendet werden. Als kapazitiv wirkende Komponenten können beispielsweise Mikrovaristoren verwendet werden.

Die Steuerelektroden 25 sind optionale Komponenten des Vakuumschalters 1 und verlaufen jeweils ringförmig um einen der Sockel 3, 5 oder um die Vakuumröhre 7. Die Steuerelektroden 25 dienen ebenfalls der Beeinflussung des elektrischen Feldes des Vakuumschalters 1.

Jedes Stützelement 17 weist einen mit dem ersten Sockel 3 verbundenen ersten Endabschnitt 49 und einen mit dem zweiten Sockel 5 verbundenen zweiten Endabschnitt 51 auf. Der erste Endabschnitt 49 verläuft durch eine Flanschausnehmung 53 in dem Sockelflansch 27 des ersten Sockels 3 in eine Flanschvertiefung 57 in der dem ersten Sockel 3 zugewandten Oberfläche des ersten Befestigungsflansches 13 hinein. Der zweite Endabschnitt 49 verläuft durch eine Flanschausnehmung 55 in dem Sockelflansch 29 des zweiten Sockels 5 in eine Flanschvertiefung 59 in der dem zweiten Sockel 5 zugewandten Oberfläche des zweiten Befestigungsflansches 15 hinein.

In dem dargestellten Ausführungsbeispiel verlaufen die Stützelemente 17 parallel zu der Längsachse 26. In alternativen Ausführungsbeispielen verlaufen mehrere oder alle Stützelemente 17 schräg zu der Längsachse 26, wobei Stützelemente 17 insbesondere sich überkreuzend angeordnet sein können.

Die Stützelemente 17 sind aus einem elektrisch isolierenden Material gefertigt.

Durch die Stützelemente 17 werden die Sockel 3, 5 auf Zug und/oder auf Druck gegeneinander verspannt, so dass die Sockel 3, 5 und Stützelemente 17 einen die Vakuumröhre 7 stabil umgebenden und tragenden Stützkäfig bilden.

Die Stützelemente 17 verlaufen zwischen den beiden Sockeln 3, 5 jeweils durch den Isoliermantel 23. Bei der Fertigung des Vakuumschalters 1 werden die Sockel 3, 5, die Vakuumröhre 7, die Stützelemente 17 und die Steuerelektroden 25 nach deren Verbindung miteinander mit dem Isoliermantel 23 ummantelt.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Vakuumschalter (1), umfassend
- zwei voneinander beabstandete Sockel (3, 5),
- eine zwischen den Sockeln (3, 5) angeordnete und mit beiden Sockeln (3, 5) verbundene Vakuumröhre (7),
- ein in der Vakuumröhre (7) angeordnetes erstes Schaltelement (9),
- ein zweites Schaltelement (11), das zwischen einer ersten Schaltstellung, in der es in galvanischem Kontakt mit dem ersten Schaltelement (9) steht, und einer zweiten Schaltstellung, in der es von dem ersten Schaltelement (9) getrennt ist, bewegbar ist, **dadurch gekennzeichnet dass** der Vakuumschalter weiter umfasst
- mehrere stabförmige Stützelemente (17), die jeweils einen mit einem ersten Sockel (3) verbundenen ersten Endabschnitt (49) und einen mit dem zweiten Sockel (5) verbundenen zweiten Endabschnitt (51) aufweisen,
so dass die Sockel (3, 5) und Stützelemente (17) einen die Vakuumröhre (7) umgebenden und tragenden Stützkäfig bilden.

2. Vakuumschalter (1) nach Anspruch 1,
**dadurchgekennzeichnet**, **dass**
Stützelemente (17) schräg zu einer Längsachse (26) der Vakuumröhre (7) verlaufen.

3. Vakuumschalter (1) nach einem der vorhergehenden Ansprüche,
**dadurchgekennzeichnet**, **dass**
Stützelemente (17) sich überkreuzend angeordnet sind.

4. Vakuumschalter (1) nach einem der vorhergehenden Ansprüche,
**dadurch gekennzeichnet, dass**
die Stützelemente (17) aus einem elektrisch isolierenden Material gefertigt sind.

5. Vakuumschalter (1) nach einem der vorhergehenden Ansprüche,
**dadurch gekennzeichnet, dass**
der erste Sockel (3) starr mit dem ersten Schaltelement (9) verbunden ist.

6. Vakuumschalter (1) nach einem der vorhergehenden Ansprüche,
**dadurch gekennzeichnet, dass**
der zweite Sockel (5) eine Sockelausnehmung (33) aufweist, durch die das zweite Schaltelement (11) aus einem von dem zweiten Sockel (5) umgebenen Gasraum (31) geführt ist und in die Vakuumröhre (7) hineinragt.

7. Vakuumschalter (1) nach einem der vorhergehenden Ansprüche,
**gekennzeichnet durch**
einen in der Vakuumröhre (7) angeordneten Faltenbalg (19) mit einem ersten Faltenbalgende (43), das an dem zweiten Schaltelement (11) befestigt ist, und einem zweiten Faltenbalgende (45), das an einem an dem zweiten Sockel (5) anliegenden Boden (39) der Vakuumröhre (7) befestigt ist und eine zu der Sockelausnehmung (33) in dem zweiten Sockel (5) korrespondierende Bodenausnehmung (41) in dem Boden (39) der Vakuumröhre (7) umschließt.

8. Vakuumschalter (1) nach Anspruch 7,
**gekennzeichnet durch**
eine zwischen dem Boden (39) der Vakuumröhre (7) und dem zweiten Sockel (5) angeordnete Dichtung (21).

9. Vakuumschalter (1) nach Anspruch 8,
**dadurch gekennzeichnet, dass**
die Dichtung (21) ein Dichtring ist, der in eine ringförmig um die Sockelausnehmung (33) verlaufende Vertiefung (46) in einer vakuumröhrenseitigen Sockeloberfläche des zweiten Sockels (5) eingesetzt ist.

10. Vakuumschalter (1) nach einem der vorhergehenden Ansprüche,
**gekennzeichnet durch**
einen Isoliermantel (23), der die Vakuumröhre (7) und die beiden Sockel (3, 5) ummantelt.

11. Vakuumschalter (1) nach Anspruch 10,
**dadurch gekennzeichnet, dass**
die Stützelemente (17) durch den Isoliermantel (23) verlaufen.

12. Vakuumschalter (1) nach Anspruch 10 oder 11,
**dadurch gekennzeichnet, dass**
der Isoliermantel (23) zumindest überwiegend aus einem elektrisch isolierenden Material gefertigt ist.

13. Vakuumschalter (1) nach Anspruch 12,
**dadurch gekennzeichnet, dass**
dem elektrisch isolierenden Material des Isoliermantels (23) resistiv wirkende Komponenten und/oder kapazitiv wirkende Komponenten beigefügt sind.

14. Vakuumschalter (1) nach einem der vorhergehenden Ansprüche,
**gekennzeichnet durch**
wenigstens eine Steuerelektrode (25), die an einer Außenseite der Vakuumröhre (7) oder eines Sockels (3, 5) angeordnet ist.

## Claims

1. Vacuum switch (1), comprising
- two bases (3, 5) which are spaced apart from one another,
- a vacuum interrupter (7) which is arranged between the bases (3, 5) and connected to the two bases (3, 5),
- a first switching element (9) which is arranged in the vacuum interrupter (7),
- a second switching element (11) which can be moved between a first switching position, in which it is in electrically conductive contact with the first switching element (9), and a second switching position, in which it is isolated from the first switching element (9),
**characterized in that** the vacuum switch further comprises
- a plurality of rod-like supporting elements (17) which each have a first end section (49), which is connected to a first base (3), and a second end section (51), which is connected to the second base (5),
so that the bases (3, 5) and supporting elements (17) form a supporting cage which surrounds and carries the vacuum interrupter (7).

2. Vacuum switch (1) according to Claim 1,
**characterized in that**
supporting elements (17) run obliquely in relation to a longitudinal axis (26) of the vacuum interrupter (7).

3. Vacuum switch (1) according to either of the preceding claims,
**characterized in that**
supporting elements (17) are arranged such that they cross over.

4. Vacuum switch (1) according to one of the preceding claims,
**characterized in that**
the supporting elements (17) are manufactured from an electrically insulating material.

5. Vacuum switch (1) according to one of the preceding claims,
**characterized in that**
the first base (3) is rigidly connected to the first switching element (9).

6. Vacuum switch (1) according to one of the preceding claims,
**characterized in that**
the second base (5) has a base cutout (33) through which the second switching element (11) is routed out of a gas chamber (31), which is surrounded by the second base (5), and protrudes into the vacuum interrupter (7).

7. Vacuum switch (1) according to one of the preceding claims,
**characterized by**
a folding bellows (19), which is arranged in the vacuum interrupter (7), comprising a first folding bellows end (43), which is fastened to the second switching element (11), and a second folding bellows end (45) which is fastened to a floor (39) of the vacuum interrupter (7), which floor bears against the second base (5), and encloses a floor cutout (41), which corresponds to the base cutout (33) in the second base (5), in the floor (39) of the vacuum interrupter (7).

8. Vacuum switch (1) according to Claim 7,
**characterized by**
a seal (21) which is arranged between the floor (39) of the vacuum interrupter (7) and the second base (5).

9. Vacuum switch (1) according to Claim 8,
**characterized in that**
the seal (21) is a sealing ring which is inserted into a recess (46), which runs around the base cutout (33) in the form of a ring, in a vacuum interrupter-side base surface of the second base (5).

10. Vacuum switch (1) according to one of the preceding claims,
**characterized by**
an insulating casing (23) which sheaths the vacuum interrupter (7) and the two bases (3, 5).

11. Vacuum switch (1) according to Claim 10,
**characterized in that**
the supporting elements (17) run through the insulating casing (23) .

12. Vacuum switch (1) according to Claim 10 or 11,
**characterized in that**
the insulating casing (23) is manufactured at least predominantly from an electrically insulating material.

13. Vacuum switch (1) according to Claim 12,
**characterized in that**
resistively acting components and/or capacitively acting components are added to the electrically insulating material of the insulating casing (23).

14. Vacuum switch (1) according to one of the preceding claims,
**characterized by**
at least one control electrode (25) which is arranged on an outer side of the vacuum interrupter (7) or of a base (3, 5).

## Revendications

1. Interrupteur (1) à vide, comprenant
- deux socles (3, 5) à distance l'un de l'autre,
- un tube (7) à vide, disposé entre les socles (3, 5) et relié aux deux socles (3, 5),
- un premier élément (9) de coupure, disposé dans le tube (7) à vide,
- un deuxième élément (11) de coupure, qui peut se déplacer entre une première position de commutation, dans laquelle il est en contact galvanique avec le premier élément (9) de coupure, et une deuxième position de commutation, dans laquelle il est séparé du premier élément (9) de coupure, **caractérisé en ce que** l'interrupteur à vide comprend, en outre,
- plusieurs éléments (17) d'appui en forme de barreaux, qui ont chacun un premier tronçon (49) d'extrémité relié au premier socle (3) et un deuxième tronçon (51) d'extrémité relié au deuxième socle (5),
de manière à ce que les socles (3, 5) et les éléments (17) d'appui forment une cage d'appui entourant et portant le tube (7) à vide.

2. Interrupteur (1) à vide suivant la revendication 1, **caractérisé en ce que**
des éléments (17) d'appui s'étendent de manière inclinée par rapport à un axe (26) longitudinal du tube (7) à vide.

3. Interrupteur (1) à vide suivant l'une des revendications précédentes,
**caractérisé en ce que**
des éléments (17) d'appui s'entrecroisent.

4. Interrupteur (1) à vide suivant l'une des revendications précédentes,
**caractérisé en ce que**
les éléments (17) d'appui sont en un matériau isolant du point de vue électrique.

5. Interrupteur (1) à vide suivant l'une des revendications précédentes,
**caractérisé en ce que**
le premier socle (3) est relié rigidement au premier élément (9) de coupure.

6. Interrupteur (1) à vide suivant l'une des revendications précédentes,
**caractérisé en ce que**
le deuxième socle (5) a un évidement (33), par lequel le deuxième élément (11) de coupure sort d'un espace (31) pour du gaz, entouré du deuxième socle (5), et pénètre dans le tube (7) à vide.

7. Interrupteur (1) à vide suivant l'une des revendications précédentes,
**caractérisé par**
un soufflet (19) à plis, disposé dans le tube (7) à vide et ayant une première extrémité (43) fixée au deuxième élément (11) de coupure et une deuxième extrémité (45) fixée à un fond (39), s'appliquant au deuxième socle (5), du tube (7) à vide et un évidement (41), correspondant à l'évidement (33) du deuxième socle (5), dans le fond (39) du tube (7) à vide.

8. Interrupteur (1) à vide suivant la revendication 7,
**caractérisé par**
une étanchéité (21), disposée entre le fond (39) du tube (7) à vide et le deuxième socle (5).

9. Interrupteur (1) à vide suivant la revendication 8,
**caractérisé en ce que**
l'étanchéité (21) est un joint torique, qui est inséré dans une cavité (46) s'étendant annulairement autour de l'évidement (33) du socle dans une surface, du côté du tube à vide, du deuxième socle (5).

10. Interrupteur (1) à vide suivant l'une des revendications précédentes,
**caractérisé par**
une gaine (23) isolante, qui entoure le tube (7) à vide et les deux socles (3, 5).

11. Interrupteur (1) à vide suivant la revendication 10,
**caractérisé en ce que**
les éléments (17) d'appui traversent la gaine (23) isolante.

12. Interrupteur (1) à vide suivant la revendication 10 ou 11,
**caractérisé en ce que**
la gaine (23) isolante est fabriquée, au moins d'une manière prépondérante, en un matériau isolant du point de vue électrique.

13. Interrupteur (1) à vide suivant la revendication 12,
**caractérisé en ce qu'**
au matériau isolant du point de vue électrique de la gaine (23) isolante sont ajoutés des constituants à effet résistif et/ou des constituants à effet capacitif.

14. Interrupteur (1) à vide suivant l'une des revendications précédentes,
**caractérisé par**
au moins une électrode (25) de commande, qui est disposée sur une face extérieure du tube (7) à vide ou d'un socle (3, 5).
